# EUROPÄISCHE PATENTSCHRIFT

(11) **EP 1 031 302 B1**
(45) Veröffentlichungstag und Bekanntmachung des Hinweises auf die Patenterteilung: **15.12.2004**
(21) Anmeldenummer: 00890052.4
(22) Anmeldetag: 22.02.2000
(51) Int. Cl.: A47C 27/14, A47C 27/00, A47C 27/08

(54) **Matratze**
Mattress
Matelas

(30) Priorität: 22.02.1999 AT 11499
(43) Veröffentlichungstag der Anmeldung: 30.08.2000
(73) Patentinhaber: Wagner-Scheuch, Ingrid, 3300 Amstetten (AT)
(72) Erfinder: Scheuch, Mario, 3300 Amstetten (AT)
(74) Vertreter: Müllner, Erwin, Dr.

(56) Entgegenhaltungen:
- EP-A- 0 290 674
- EP-A- 0 657 127
- AT-B- 279 082
- AT-B- 364 698
- CH-A- 517 473
- DE-A- 4 300 414

## Beschreibung

Die vorliegende Erfindung betrifft eine Matratze gemäß dem Oberbegriff des Anspruchs 1, vgl. FR-A-2 631 530.

Diese bekannte Matratze weist mehrere oben offene Hohlräume auf, in die Einsätze eingelegt werden können. Die Einsätze haben einen Querschnitt, der einem gleichseitigen Trapez entspricht. Es wird immer abwechselnd ein Einsatz mit der längeren Parallelseite nach unten und einer mit der längeren Parallelseite nach oben eingelegt. Die Einsätze können unterschiedliche Härte haben; daher ist eine individuelle Anpassung der Härte bzw. Elastizität im Kopf-, Schulter-, Rücken- und Beckenbereich möglich, wie dies etwa bei orthopädischen Liegen durch medizinisch geformte Auflagen der Fall ist.

Nachteilig ist dabei, dass die Ränder der Einsätze, insbesondere wenn Einsätze unterschiedlicher Härte aneinander stoßen, beim Liegen als unangenehm empfunden werden. Außerdem sammelt sich in den Fugen zwischen den Einsätzen vermehrt Schmutz an.

Die Erfindung zielt darauf ab, eine Matratze der eingangs genannten Art so weiterzubilden, dass die Verschmutzung geringer ist und das Liegen als angenehmer empfunden wird, obwohl die individuelle Anpassung der mechanischen Eigenschaften gezielt für die einzelnen Körperbereiche leicht durchführbar ist.

Dies wird bei einer Matratze gemäß Anspruch 1 erreicht.

Die Aufbau mit zwei über Stege aus Schaumstoff verbundenen relativ dünnen Schaumstofflagen ist herstellungstechnisch günstig und für den Transport äußerst zweckmäßig, weil diese Struktur ohne Mittellage sehr leicht zusammengerollt und Platz sparend transportiert werden kann. Separat werden die Einschübe bzw. Einsätze transportiert. Die Ausnehmungen sind so groß, dass sie jeweils mehrere der dicht nebeneinander liegenden Einschübe aufnehmen können, sodass die Mittellage der Schaumstoffmatratze gewissermaßen in Einzelteilen entnommen und separat in kleinen Stücken gereinigt werden kann. Dies bietet gleichzeitig die Möglichkeit, diese als Einschübe ausgebildeten und die horizontale Mittellage aufbauenden Stücke aus unterschiedlichen Schaumstoffen zu fertigen, die infolge gleicher Größe getauscht bzw. durch Zukauf durch andere ersetzt werden können. Über einen Farbcode können beispielsweise Einschübe in drei Härtegraden vorgesehen sein, die wahlweise etwa nach der Empfehlung eines Orthopäden eingeschoben bzw. eingelegt werden. Da sich die Einsätze über die gesamte Breite der Matratze erstrecken, kann jederzeit von beiden Seiten her gesehen werden, wie die unterschiedlichen Einschübe angeordnet sind. Durch die Decklage werden die Fugen zwischen den Einschüben bzw. Einsätzen abgedeckt, sodass diese nicht als unangenehm empfunden werden können und außerdem vor Verschmutzung geschützt sind.

Die Einsätze bzw. Einschübe sind als quaderförmige oder prismatische Blöcke ausgebildet, deren Querschnitt in Höhe und vorzugsweise auch Breite etwa der halben Gesamthöhe der Matratze entspricht. Somit könnten die Einschübe bzw. Einsätze im Querschnitt etwa 15x15 cm messen, wobei die Matratze eine Gesamthöhe von ca. 30 cm hat.

Mindestens einige Einschübe bzw. Einsätze können innerhalb eines rechteckigen oder quaderförmigen Umrisses im Querschnitt X-förmig ausgebildet sein. Die X-Form des Querschnitts verleiht dem Einschub aus Schaumstoffmaterial besondere mechanische Eigenschaften. Durch die Berührung mit der Decklage und der Bodenlage sowie der gegenseitigen Berührung nebeneinander liegender Einschübe nur über die Randflächen der Schenkel der X-Form werden die Berührungsflächen reduziert und das Einschieben infolge verminderter Reibung erleichtert.

Matratzen jeder Art sollten von Zeit zu Zeit gereinigt werden. Durch die Körperfeuchtigkeit einerseits und den Staub andererseits sammelt sich in der Matratze sehr rasch Schmutz an, der einen idealen Nährboden für Staubmilben bildet. Wenn man etwa eine Schaumstoffmatratze einer Reinigung unterzieht, dann ist es meist überraschend, welche Menge an Schmutz im Reinigungsgerät aufgefangen wird. An den vergrößerten, im Inneren der Matratze frei liegenden Oberflächen der Einschübe sammelt sich der Schmutz vorrangig an, sodass das Reinigen bei Entnahme dieser Einschübe wesentlich erleichtert wird.

Erfindungsgemäß weisen die Einschübe bzw. Einsätze einen Querschnitt entsprechend eines im Wesentlichen gleichseitigen Dreiecks oder eines im Wesentlichen gleichseitigen Trapezes auf. Auch erfindungsgemäß werden die Einschübe bzw. Einsätze in der Ausnehmung bzw. den Ausnehmungen jeweils um 180° um die Längsachse verdreht eingelegt. Weiter können die Stege durch Schrägflächen an die Querschnittsform der Einschübe bzw. Einsätze angepasst sein. Diese Ausführungsform ermöglicht ein besonders leichtes Einschieben der Einschübe: man schiebt die Einschübe - ausgehend von den Stegen - der Reihe nach ein. Dabei hat man seitlich Platz, außer natürlich beim letzten Einschub (in der Mitte zwischen zwei benachbarten Stegen). Wenn man nun aber die obere Lage geringfügig anhebt, kann man - infolge der schrägen Seitenflächen - auch hier ein kleines Spiel schaffen, sodass auch der letzte Einschub leicht eingeschoben werden kann. Aber auch wenn man Einsätze von oben her (z.B. durch einen Schlitz) einsetzt, sind schräge Seitenflächen günstig.

Erfindungsgemäß weisen die Einschübe oder Einsätze an den schrägen Seitenflächen eine Nut aufweisen. Zwischen den Nuten entsteht dann ein Bereich (im folgenden Kopfabschnitt genannt), der relativ leicht gekippt werden kann. Wenn nun solch ein Kopfabschnitt an einer Kante übermäßig belastet wird, kippt er, sodass die gegenüberliegende Kante etwas herausgedrückt wird, sodass an dieser Stelle der auf der Matratze liegende Körper etwas stärker unterstützt wird, was die übermäßige Belastung etwas vermindert.

Dabei ist es günstig, wenn die Nuten im Schnitt etwa halbkreisförmig sind und einen Durchmesser aufweisen, der 25-35% der Länge der schrägen Seiten des Trapezes bzw. Dreiecks entspricht und wenn die Mittelpunkte der Nuten die schrägen Seiten etwa im Verhältnis 1:2 teilen, wobei der kürzere Abschnitt der kürzeren Parallelseite des Trapezes bzw. der Spitze des Dreiecks zugewandt ist.

Die Erfindung ermöglicht es auch, mindestens einige der Einschübe bzw. Einsätze als wassergefüllte Behälter mit einer elastischen Umhüllung auszubilden. Die besonderen Eigenschaften eines Wasserbettes werden von manchen Menschen sehr geschätzt. Es lässt sich durch abwechselnde Anordnung von X-geformten Schaumstoffeinschüben und quaderförmigen wassergefüllten Einschüben bzw. Einsätzen ein individueller Liegekomfort erzielen. Wenn statt der Wasserfüllung ein Gel verwendet wird, dann ist eine besondere Dämpfung der Verformung der Matratze erreichbar. Diese Einschübe bzw. Einsätze könnten in Längsrichtung und/oder in Querrichtung durch Zwischenwände in Kammern unterteilt sein. Es ist auch möglich ein Überfließen von Kammer zu Kammer durch Öffnungen in den Zwischenwänden zu ermöglichen. Diese Ausführung kann auch bei wassergefüllten Einschüben eingesetzt werden.

Es ist heute unbestritten, dass viele Menschen auf Erdstrahlen reagieren und dass eine metallische Abschirmung hier Abhilfe bringen kann. Somit ist es zweckmäßig, wenn mindestens einige der Einschübe bzw. Einsätze eine metallische Auflage oder Einlage aufweisen oder wenn in die Ausnehmungen der Matratze für die Einschübe Metallfolien eingelegt bzw. eingeklebt sind.

Besonders zweckmäßig ist es, wenn die Decklage und/oder die Bodenlage eine Öffnung, insbesondere einen Schlitz zum leichteren Einbringen bzw. Austauschen der Einschübe oder Einsätze aufweist. Dadurch wird das seitliche Einschieben erleichtert, aber auch ein Einsetzen von oben ermöglicht. Der Schlitz kann sich über die gesamte Breite des Matratzenkerns erstrecken oder aber jeweils im Abstand, z.B. 20 cm zu dem linken oder rechten Rand, enden. Für das Einsetzen wird man die Matratze so lagern, dass der Schlitz nach oben weist. Die Matratze kommt nach dem Einschieben und bzw. oder Einsetzen der Blöcke in einen Überzug. Bei der Verwendung der Matratze erscheint es zweckmäßig, dass die Schlitze nach unten weisen.

Eine konkrete Ausführungsform ist dadurch gekennzeichnet, dass der Schlitz durch einen Klettverschluss od. dgl. verschließbar ist.

Alternativ oder zusätzlich können die an den Schlitz angrenzenden Bereiche der Decklage bzw. Bodenlage formschlüssig ineinandergreifen. Dies kann dadurch erfolgen, dass der Schlitz mäanderförmig (in der Art eines Puzzles) ist. Es kann aber auch dadurch erfolgen, dass die angrenzenden Bereiche überlappen und ein Bereich Vorsprünge hat, die in entsprechende Vertiefungen des anderen Bereichs ragen.

Schließlich ist es günstig, wenn die Einschübe bzw. Einsätze durch Klettstücke in den Ausnehmungen lagefixierbar sind.

Zusammenfassend ergeben sich für die erfindungsgemäße Matratze entscheidende Vorteile bei der Hygiene und bei der orthopädischen Gestaltung der Härte- und Elastizitätseigenschaften der Matratze über ihre Länge. Der meist weniger kritische Bereich der Beine kann dennoch durchwegs mit einer Ausnehmung für Einschübe ausgestattet sein, die als "Lager" für Einschübe unterschiedlicher Härte- und Elastizitätsgrade dient. Damit bietet eine Standardmatratze gemäß der Erfindung bereits sehr viele Möglichkeiten zur Variation der Eigenschaften der Matratze. Natürlich können die Einschübe bzw. Einsätze auch nachträglich in den gewünschten Härtegraden zugekauft werden.

Ein Ausführungsbeispiel einer erfindungsgemäßen Matratze ist in den Zeichnungen dargestellt. Fig. 1 zeigt eine Draufsicht einer ersten Ausführungsform einer Matratze, Fig. 2 eine Seitenansicht davon, Fig. 3 einen Einschub davon in Draufsicht, Fig. 4 eine andere Ausführungsform einer erfindungsgemäßen Matratze in Seitenansicht und Fig. 5 einen Einschub davon in vergrößerter Ansicht.

Ein Schaumstoffkern 1 weist Ausnehmungen 2, 3, 4 auf, die durch Formgebung bei der Herstellung des Kernes oder durch einen Aufbau aus einer Schaumstoff-Decklage 5, einer Bodenlage 6 und durch eingeklebte Stege 7, 8, 9 als Zwischenräume entstanden sind. In diese Ausnehmungen 2, 3, 4 können Einschübe 10, 11 in Form von quaderförmigen, prismatischen oder ähnlichen Blöcken von der Seite her eingeschoben werden, die ebenfalls aus Schaumstoff hergestellt sind. Die Einschübe 10, 11 können unterschiedliche mechanische Eigenschaften aufweisen (z.B. Härte, Elastizität). Sie können einzeln entnommen und gereinigt werden und es kann durch wahlweise Anordnung unterschiedlich harter Einschübe 10, 11 die Matratze in ihrer ganzen Länge und Breite ohne Zwischenräume oder aber auch zonenweise den Erfordernissen bzw. dem subjektiven Liegekomfort entsprechend angepasst werden.

Fig. 2 und 3 zeigen eine besondere Form eines Einschubes 10. Dieser Block hat etwa X-förmigen Querschnitt und sorgt durch die sich ergebenden V-förmigen Kanäle für gute innere Belüftung der Matratze. Zudem konzentrieren sich die Verunreinigungen in diesen Kanälen bzw. haften auf der vergrößerten Oberfläche dieses Einschubes 10. Die Form wirkt sich auch auf die Elastizität aus. Ferner sind die Berührungsflächen mit den Innenwänden der Ausnehmungen geringer als bei quaderförmigen Einschüben 11, sodass das Einschieben erleichtert wird. Dazu kann ein rinnenförmiges Hilfsgerät verwendet werden, das eine glatte Oberfläche aufweist und das nach dem Einbringen der Einschübe 10, 11 wieder aus den Ausnehmungen 2, 3, 4 herausgezogen wird. Es ist aber natürlich auch möglich, die Einschübe 10, 11 mit einer glatten Umhüllung zu versehen, sodass die Reibung beim Einschieben verringert wird. In Fig. 2 sind als Beispiel nur zwei Einschübe 10 dargestellt. Es ist klar, dass eine Matratze durchwegs mit Einschüben 10 oder durchwegs mit Einschüben 11 oder auch mit beiden Einschüben 10, 11 sowie auch mit Einschüben anderer Art bzw. aus anderen Materialien bestückt sein kann.

In Fig. 2 weist die Kammer 3 als Beispiel einen Schlitz 12 auf (strichliert dargestellt), der in der Gebrauchslage der Matratze 1 nach unten gerichtet ist. Der Schlitz 12 kann über die gesamte Breite der Matratze verlaufen. Beim Befüllen mit den Einschüben 10, 11 können die Lappen, welche an den Schlitz 12 anschließen, zur Seite gehalten und die Einschübe 10, 11 als Einsätze eingelegt werden. Wenn der Schlitz 12 beiderseits vor den Seitenrändern der Matratze 1 endet, dann ergibt sich eine Mittelöffnung , deren Größe ausreicht, die Blöcke für die Kammer 3 einzuschieben. Es kann von der Seite durchgegriffen und nachgeholfen werden. Die Blöcke können auch von der Seite eingeschoben und durch den Schlitz 12 von Hand ausgerichtet bzw. unterstützend eingezogen werden. Der Schlitz 12 kann natürlich bei allen Kammern 2, 3, 4 vorgesehen sein.

In Fig. 4 ist eine Matratze dargestellt, die Einschübe 13 aufweist, die im Querschnitt die Form eines gleichschenkeligen Trapezes aufweisen. Die Decklage 5 ist mit der Bodenlage 6 über zwei randseitige Stege 7 verklebt. Es gibt zusätzlich noch zwei innen liegende Stege 8, 9, welche allerdings nur mit der Bodenlage 6 verklebt sind. Zum Wechseln der Einschübe 13 dreht man die Matratze 1 um, sodass die Bodenlage 6 oben liegt. Die Bodenlage 6 lässt sich nun wegen des Schlitzes 6 um die beiden Stege 7 aufklappen, sodass die Einschübe 13 leicht eingelegt werden können. Wie man aus dieser Fig. erkennt, überlappen die beiden an den Schlitz 12 angrenzenden Bereich der Bodenlage 6, und sie greifen formschlüssig ineinander.

Es ist natürlich auch möglich, den Schlitz 12 wegzulassen und alle Stege 7, 8, 9 sowohl mit der Bodenlage 6 als auch mit der Decklage 5 zu verkleben. In diesem Fall müssen die Einschübe 13 von der Seite her eingeschoben werden, was leichter geht, wenn man auch in diesem Fall die Matratze umdreht und dann die Bodenlage 6 etwas in die Höhe zieht: infolge der schrägen Seiten der Einschübe 13 entsteht dann auch beim letzten Einschub, den man einführt (das ist der, der genau zwischen zwei benachbarten Stegen 7, 8, 9 liegt) ein Spiel, sodass auch dieser letzte Einschub ohne ein Hilfsgerät in seine Lage gebracht werden kann.

Die Position der fixen Stege 8, 9 innerhalb der Matratze - sofern vorhanden - soll etwa 30 cm von der Quermittellinie der Matratze betragen. Damit kommen sie im Bereich der Taille des Benützers zu liegen, egal, wie die Matratze gelegt wird. Bei einer 2 m langen Matratze wird die Matratze so in drei gleich große Ausnehmungen (jeweils rund 60 cm lang) geteilt, wie dies in Fig. 4 dargestellt ist. (Jede Ausnehmung nimmt drei Einsätze 13 auf.)

Besonders hinzuweisen ist auf die Nuten 14, die in den schrägen Flächen der Einschübe 13 vorgesehen sind. Dadurch entsteht ein Kopfabschnitt 15, der etwas Kippen kann. Wird daher eine Kante eines Einschubs 13 besonders stark belastet und hineingedrückt, wird dafür die gegenüberliegende Kante etwas herausgedrückt. Durch die Decklage 5 wird der Druck der Kanten auf einen gewissen Bereich verteilt, sodass dieser nicht als unangenehm empfunden wird.

Das Ausmaß der Kippbewegung hängt von der genauen Lage und Größe der Nut ab. Als günstig hat sich folgende Geometrie erwiesen (s. Fig. 5): Das Trapez hat eine 240 mm lange längere Parallelseite, eine 50 mm lange kürzere Parallelseite und eine Höhe von 90 mm. Für die schrägen Seiten ergibt sich dabei eine Länge von 130 mm. Der Durchmesser der halbkreisförmigen Nut soll 25-35% der Länge der schrägen Seite betragen, also z.B. 40 mm. Der Mittelpunkt der halbkreisförmigen Nut soll näher bei der kürzeren Parallelseite liegen und die schräge Seite etwa im Verhältnis 1:2 teilen. Somit ergibt sich z.B. ein Abstand der Nut von 70 mm zur längeren Parallelseite und ein Abstand von 20 mm zur kürzeren Parallelseite.

## Patentansprüche

1. Matratze mit einem mehrteiligen Kern aus elastischem Material, insbesondere einem Schaumstoffkern (1), Latexkern od. dgl., in einem Überzug, wobei der Kern eine Decklage (5) und eine Bodenlage (6) aufweist, die durch Stege (7, 8, 9), die vorzugsweise eingeklebt sind, im Abstand zueinander gehalten sind und zwischen den Stegen (7, 8, 9) im horizontalen Mittelbereich des Längsschnittes eine Ausnehmung bzw. Ausnehmungen (2, 3, 4) mit quer zur Liegerichtung orientierten Einschüben (10, 11, 13) oder Einsätzen zur örtlichen Veränderung der elastischen Eigenschaften der Matratze vorgesehen sind, wobei die Einschübe (10, 11, 13) oder Einsätze in der Ausnehmung bzw. den Ausnehmungen (2, 3, 4) unmittelbar aneinander liegen und als prismatische Blöcke insbesondere einen Querschnitt entsprechend eines im Wesentlichen gleichseitigen Dreiecks oder eines im Wesentlichen gleichschenkeligen Trapezes aufweisen und diese Einschübe (13) bzw. Einsätze in der Ausnehmung bzw. den Ausnehmungen (2, 3, 4) jeweils um 180° um die Längsachse verdreht eingelegt sind, **dadurch gekennzeichnet, dass** sich die Einschübe (10, 11, 13) oder Einsätze über die gesamte Breite der Matratze erstrecken und an den schrägen Seitenflächen eine Nut (14) aufweisen oder innerhalb eines rechteckigen oder quadratischen Umrisses im Querschnitt X-förmig ausgebildet sind.

2. Matratze nach Anspruch 1, **dadurch gekennzeichnet, dass** die Stege (7, 8, 9) durch Schrägflächen an die Querschnittsform der Einschübe (13) bzw. Einsätze angepasst sind.

3. Matratze nach Anspruch 1, **dadurch gekennzeichnet, dass** die Nuten (14) in den schrägen Seitenflächen der Einschübe (10, 11, 13) oder Einsätze im Schnitt etwa halbkreisförmig sind und einen Durchmesser aufweisen, der 25-35% der Länge der schrägen Seiten des Trapezes bzw. Dreiecks der Querschnittsform der Einschübe (10, 11, 13) oder Einsätze entspricht.

4. Matratze nach einem der Ansprüche 1 bis 3, **dadurch gekennzeichnet, dass** die Mittelpunkte der Nuten (14) die schrägen Seiten etwa im Verhältnis 1:2 teilen, wobei der kürzere Abschnitt der kürzeren Parallelseite des Trapezes bzw. der Spitze des Dreiecks zugewandt ist.

5. Matratze nach einem der Ansprüche 1 bis 4, **dadurch gekennzeichnet, dass** mindestens einige der Einschübe (13) bzw. Einsätze als wassergefüllte Behälter in einer elastischen Umhüllung ausgebildet sind.

6. Matratze nach einem der Ansprüche 1 bis 5, **dadurch gekennzeichnet, dass** mindestens einige der Einschübe (13) oder Einsätze als mit einem Gel gefüllte Behälter in einer elastischen Umhüllung ausgebildet sind.

7. Matratze nach einem der Ansprüche 1 bis 6, **dadurch gekennzeichnet, dass** mindestens einige der Einschübe (13) bzw. Einsätze eine metallische Auflage oder Einlage aufweisen oder dass in die Ausnehmungen (2, 3, 4) der Matratze für die Einschübe (13) Metallfolien eingelegt bzw. eingeklebt sind.

8. Matratze nach einem der Ansprüche 1 bis 7, **dadurch gekennzeichnet, dass** die Decklage (5) und/oder die Bodenlage (6) eine Öffnung, insbesondere einen Schlitz (12) zum leichteren Einbringen bzw. Austauschen der Einschübe (13) oder Einsätze aufweist.

9. Matratze nach Anspruch 8, **dadurch gekennzeichnet, dass** der Schlitz (12) durch einen Klettverschluss od. dgl. verschließbar ist.

10. Matratze nach Anspruch 8 oder 9, **dadurch gekennzeichnet, dass** die an den Schlitz (12) angrenzenden Bereiche der Decklage (5) bzw. Bodenlage (6) formschlüssig ineinandergreifen.

11. Matratze nach einem der Ansprüche 1 bis 10, **dadurch gekennzeichnet, dass** die Einschübe (13) bzw. Einsätze durch Klettstücke in der Ausnehmung bzw. den Ausnehmungen (2, 3, 4) lagefixierbar sind.

## Claims

1. Mattress having a multipart core composed of elastic material, in particular an expanded foam core (1), latex core or the like, in a covering, wherein the core possesses a top layer (5) and a bottom layer (6) which are held at a spacing relative to one another by webs (7, 8, 9) which are preferably glued in place and between the webs (7, 8, 9) in the horizontal central region of the longitudinal section a recess or recesses (2, 3, 4) having plug-in modules (10, 11, 13) or inserts oriented transversely relative to the reclining direction are provided for local alteration of the elastic properties of the mattress, wherein the plug-in modules (10, 11, 13) or inserts in the recess or recesses (2, 3, 4) lie directly against one another and as prismatic blocks have in particular a cross-section corresponding to a substantially equilateral triangle or a substantially equal-sided trapezium and these plug-in modules (13) or inserts in the recess or recesses (2, 3, 4) are each put in place twisted by 180° about the longitudinal axis, **characterised in that** the plug-in modules (10, 11, 13) or inserts extend over the entire width of the mattress and on the sloping side surfaces have a groove (14) or inside a rectangular or square outline are constructed with a x-shaped cross-section.

2. Mattress according to claim 1, **characterised in that** the webs (7, 8, 9) are adapted by sloping surfaces to the cross-sectional shape of the plug-in modules (13) or inserts.

3. Mattress according to claim 1, **characterised in that** in section the grooves (14) in the sloping side surfaces of the plug-in modules (10, 11, 13) or inserts are approximately semicircular and have a diameter corresponding to 25-35 % of the length of the sloping sides of the trapezium or triangle of the cross-sectional shape of the plug-in modules (10, 11, 13) or inserts.

4. Mattress according to one of claims 1 to 3, **characterised in that** the centres of the grooves (14) divide the sloping sides approximately in the ratio of 1:2, wherein the shorter section is turned towards the shorter parallel side of the trapezium or the apex of the triangle.

5. Mattress according to one of claims 1 to 4, **characterised in that** at least some of the plug-in modules (13) or inserts are constructed as water-filled containers in an elastic envelope.

6. Mattress according to one of claims 1 to 5, **characterised in that** at least some of the plug-in modules (13) or inserts are constructed as containers filled with a gel in an elastic envelope.

7. Mattress according to one of claims 1 to 6, **characterised in that** at least some of the plug-in modules (13) or inserts have a metallic overlay or inlay or that in the recesses (2, 3, 4) of the mattress for the plug-in modules (13) metal foils are put in place or glued in place.

8. Mattress according to one of claims 1 to 7, **characterised in that** the top layer (5) and/or the bottom layer (6) has an opening, in particular a slit (12), for the easier introduction or replacement of the plug-in modules (13) or inserts.

9. Mattress according to claim 8, **characterised in that** the slit (12) is sealable by means of a Velcro fastener or the like.

10. Mattress according to claim 8 or 9, **characterised in that** the regions of the top layer (5) or bottom layer (6) adjoining the slit (12) engage in one another in positive locking fashion.

11. Mattress according to one of claims 1 to 10, **characterised in that** the plug-in modules (13) or inserts are fixable in position in the recess or recesses (2, 3, 4) by pieces of Velcro.

## Revendications

1. Matelas comprenant un noyau en plusieurs parties, formé d'un matériau élastique, en particulier un noyau en matériau alvéolaire (1), un noyau en latex ou analogue, dans un revêtement, le noyau présentant une couche de couverture (5) et une couche de fond (6), qui sont maintenues à une distance l'une de l'autre par des nervures (7,8,9), de préférence intégrées avec collage et, entre les nervures (7,8,9), dans la zone centrale horizontale de la coupe longitudinale, un évidement ou des évidements (2,3,4) étant prévu(s) avec des pièces d'enfichage (11,11,13) orientées transversalement par rapport à la direction de couchage ou des inserts visant à modifier localement les propriétés élastiques du matelas, les pièces d'enfichage (10,11,13) ou inserts, réalisés dans l'évidement ou les évidements (2,3,4), étant situés directement les uns contre les autres et sous forme de blocs prismatiques, présentant en particulier une section transversale correspondant à un triangle sensiblement équilatéral ou un trapèze sensiblement à branches identiques, et ces pièces d'enfichage (13) ou inserts étant insérés dans l'évidement ou les évidements (2,3,4) en étant chaque fois tournés de 180° par rapport à l'axe longitudinal, **caractérisé en ce que** les pièces d'enfichage (10,11,13) ou inserts s'étendent sur toute la largeur du matelas et présentent, sur les faces latérales obliques, une rainure (14), ou sont conformés avec une section transversale en forme de X, tracée à l'intérieur d'un profil rectangulaire ou carré.

2. Matelas selon la revendication 1, **caractérisé en ce que** les nervures (7,8,9) sont adaptées, au moyen de faces obliques, à la forme de section transversale des pièces d'enfichage (13) ou inserts.

3. Matelas selon la revendication 1, **caractérisé en ce que** les rainures (14), dans les faces latérales obliques des pièces d'enfichage (10,11,13) ou inserts, ont une section transversale à peu près en demi-cercle et présentent un diamètre qui correspond à 25 à 35 % de la longueur des faces obliques du trapèze ou du triangle de la forme de section transversale des pièces d'enfichage (10,11,13) ou inserts.

4. Matelas selon l'une des revendications 1 à 3, **caractérisé en ce que** les centres des rainures (14) divisent les faces obliques à peu près dans un rapport de 1:2, le tronçon le plus court étant tourné vers la face parallèle la plus courte du trapèze ou vers la pointe du triangle.

5. Matelas selon l'une des revendications 1 à 4, **caractérisé en ce qu'**au moins quelques-unes des pièces d'enfichage (13) ou inserts sont réalisés sous la forme de récipients remplis d'eau, dans un gainage élastique.

6. Matelas selon l'une des revendications 1 à 5, **caractérisé en ce qu'**au moins quelques-unes des pièces d'enfichage (13) ou inserts sont réalisés sous la forme d'un récipient rempli d'un gel, dans un gainage élastique.

7. Matelas selon l'une des revendications 1 à 6, **caractérisé en ce qu'**au moins quelques-unes des pièces d'enfichage(13) ou inserts présentent une pièce d'appui ou une pièce d'introduction métallique, ou **en ce que**, dans les évidements (2,3,4) du matelas, des feuilles métalliques sont introduites ou intégrées avec collage, pour les pièces à enfichage (13).

8. Matelas selon l'une des revendications 1 à 7, **caractérisé en ce que** la couche de couverture (5) et/ou la couche de fond (6) présente(nt) une ouverture, en particulier une fente (12), visant à faciliter l'insertion ou le remplacement des pièces d'enfichage (13) ou inserts.

9. Matelas selon l'une des revendications 1 à 8, **caractérisé en ce que** la forme (12) est obturable au moyen d'une fermeture à crampons, ou analogues.

10. Matelas selon l'une des revendications 8 ou 9, **caractérisé en ce que** les zones limitrophes de la fente (12) de la couche de couverture (5) ou de la couche de fond (6) s'engagent les unes dans les autres avec liaison à ajustement de forme.

11. Matelas selon l'une des revendications 1 à 10, **caractérisé en ce que** les pièces d'enfichage (13) ou inserts sont susceptibles d'être fixé(e)s en position au moyen de pièces à crampons, dans l'évidement ou les évidements (2,3,4).
